# EUROPÄISCHE PATENTSCHRIFT

(11) **EP 1 333 452 B1**
(45) Veröffentlichungstag und Bekanntmachung des Hinweises auf die Patenterteilung: **25.02.2009**
(21) Anmeldenummer: 02028440.2
(22) Anmeldetag: 19.12.2002
(51) Int. Cl.: H01F 7/02, F02D 11/10

(54) **Steuereinrichtung für einen Motor zur Verstellung eines Stellorgans**
Control device for an engine for operating an actuator
Dispositif de commande d'un moteur pour régler un actionneur

(30) Priorität: 01.02.2002 DE 10204199
(43) Veröffentlichungstag der Anmeldung: 06.08.2003
(73) Patentinhaber: Pierburg GmbH, 41460 Neuss (DE)
(72) Erfinder: Bürger, Frank, 52355 Düren (DE); Ludwig, Norbert, 41379 Brüggen (DE)
(74) Vertreter: Patentanwälte ter Smitten

(56) Entgegenhaltungen:
- EP-A- 1 223 410
- DE-A1- 3 726 885
- US-A- 4 706 005
- US-B1- 6 269 838

## Beschreibung

Stellorgane werden insbesondere in Fahrzeugen, wie Kraftfahrzeugen, Flugzeugen, Schiffen usw. verwendetet, um Klappen, Drosselklappen usw. verstellen zu können.

Eine Steuereinrichtung für ein derartiges Stellorgan beschreibt die unveröffentlichte DE 101 00 966.6. Die Steuereinrichtung umfaßt dabei einen Diametralmagneten und wenigstens einen Hall-Schalter. Der Magnet ist mit wenigstens einem Stellorgan verbunden und diametral oder mehrpolig segmentiert. Durch diesen Magneten wird bei Verstellung des Stellorgans und damit der Änderung seiner Lage zum Hall-Schalter über diesen ein Abschaltsignal für den Motor erzeugt. Dabei wird davon ausgegangen, daß die Segmentierung ein Maß der Winkelstellung insbesondere der Endlagen des Stellorgans sind.

In der gleichfalls unveröffentlichten DE 101 23 605.0 ist ein Rundmagnet offenbart, der als dünnwandig Ringmagnet bzw. Teilringmagnet ausgeführt ist. Dieser weist eine lineare Feldabwicklung auf.

Aus der DE 37 26 885 A1 ist ein Verfahren und eine Anordnung zum Ermitteln der Stellweg-Endlagen eines Stellgliedes bekannt, wobei das Stellglied in eine bestimmte Richtung verstellt wird, bis eine Steuereinheit Stillstand feststellt.

Die Aufgabe der Erfindung liegt darin, eine weitere effektive Steuereinrichtung für einen Motor zur Verstellung eines Stellorgans aufzuzeigen.

Gelöst wird die Aufgabe durch die Merkmale des Patentanspruchs 1.

Der Erfindung liegt die Idee zugrunde, bei Erreichen einer einzustellenden Position eines zu verstellenden Stellorgans ein Signal zu erzeugen, mit welchem die nachfolgende bzw. nächste Laufrichtung des Motors voreingestellt wird, wobei sich diese nicht unbedingt ändern muß. Dazu kann beispielsweise ein bereits zum Abschalten des Motors erzeugtes Signal herangezogen werden, das von einem Hall-Schalter bereitgestellt wird, der mit einem Magneten am Stellorgan zusammenwirkt. Dieses Signal wird dann in einem Logikschaltkreis mit einem zweiten, einem Stellsignal verglichen, das je nach Definition (Software) zur Richtungsänderung des Motors entweder gleich oder unterschiedlich zum Hall-Schalter-Signal ist. Anhand der Auswertung wird dann der Motor so angesteuert, daß dieser bleibend oder sich ändernd in einen Rechts- oder in einen Linkslauf gedreht wird.
Der Logikschaltkreis arbeitet mit zwei unterschiedlichen Signalpegeln für die Laufrichtungen, einem low (0) und high (1) Signal.

Zur Betätigung des Hall-Schalters ist ein segmentierter Diametralmagnet am Stellorgan vorgesehen, wobei bei Polungsumkehrung zwischen N (Nord) und S (Süd) am Hall-Schalter ein Signal erzeugt wird.

Eine weitere Variante ergibt sich bei der Nutzung eines Ring- bzw. Teilringmagneten nach der DE 101 23 605.0 . Der Hall-Schalter reagiert dann nicht bei der Polungsumkehr, sondern bei Erreichen eines vorgegebenen Spannungswertes, der vorzugsweise in den Hall-Schalter einprogrammierbar und durch die lineare Feldabwicklung eindeutig zugeordnet werden kann, wozu in Weiterführung der Erfindung ein programmierbarer Hall-Sensor Anwendung findet. Dadurch sind auch einzelne Winkelgrößen sowie unterschiedliche Endlage selbst frei programmierbar.

Mit einer derartigen Steuereinrichtung können unter anderem Einfachsteller, deren wichtigste Stellungen 0° und 90° sind und die dichtende Klappen verstellen, als auch Klappen mit unterschiedlichen Winkellagen oder Endlagen kleiner 90° angesteuert werden.

Die Lösung ermöglicht eine verschleißfreie, berührungslose Klappensteuerung mit rechts/links Lauf und frei programmierbaren Winkel- (end-) -stellungen.

Anhand eines Ausführungsbeispieles mit Zeichnung soll die Erfindung näher erläutert werden. Der Fachmann wird die Merkmale diesen Ausführungen entnehmen und diese zweckmäßigerweise auch einzeln betrachten und zu sinnvollen weiteren Kombinationen zusammenfassen.

Es zeigt
- Fig. 1: eine in Schaltungsform vereinfacht dargestellte Steuereinrichtung mit einem vierpoligen Segmentmagneten und einem Hall-Schalter,
- Fig. 1a: eine Ausschnittsdarstellung A aus Fig. 1 mit einem dünnwandigen Ringmagneten,
- Fig. 2: ein Stellorgan nach dem Stand der Technik.

In Fig. 1 ist eine Steuereinrichtung für ein hier nicht näher dargestelltes Stellorgan 20 als Schaltungsanordnung vereinfacht dargestellt. Mit 1 ist ein Magnet gekennzeichnet, hier ein segmentierter Rundmagnet 10, dem ein Hall-Schalter 2 zugeordnet ist. Der Rundmagnet 10 ist hier vierpolig und symetrisch ausgeführt, wobei die verschiedenen Polungsübergänge N/S bzw. S/N verschiedene Schaltpunkte am Hall-Schalter 2 definieren. Der Hall-Schalter 2 ist vorzugsweise programmierbar.
Ein Ausgang des Hall-Schalters 2 ist auf einen Eingang E2 eines Logikschaltkreises 3 geführt, dessen anderer Eingang E1 von einem separaten Steuergerät ( nicht näher dargestellt) mit Signalen beaufschlagt wird. Der Logikschaltkreis 3 ist ausgangsseitig auf eine vereinfacht dargestellte Brückenendschaltung 4 geführt, von der ein Motor 5 seine Ansteuersignale erhält.
Der Logikschaltkreis 3 wirkt als Verbindungsglied , d.h. als Vergleicher zwischen den Signalen des separaten Steuergerätes und den Signalen des Hall-Schalter 2 als Auswerteeinrichtung für das Schalten des Motors 5.
Mit Anliegen eines Stellsignals U_{ST} vom Steuergerät Logikschaltkreis 3 schaltet diese durch, wobei zu diesem Zeitpunkt vom Hall-Schalter 2 kein definiertes Signal U_{H} geliefert wird. Mit Durchschaltung wird der Motor 5 angesteuert, wobei der Motor 5 seinerseits durch Verstellung des mit dem Rundmagnet 10 verbunden Stellorgans 20 die Lage des Segmentmagneten 10 zum Hall-Schalter 2 verstellt. Dabei verändert sich die Polungslage von beispielsweise N/S auf S/N zum Hall-Schalter 2. Dies bewirkt, daß der Hall-Schalter 2 bei der Umpolungsphase schaltet und ein entsprechendes Signal U_{H} an den Logikschaltkreis 3 gelangt, wodurch der Motor 5 abgeschaltet wird.

Gleichzeitig wird über den Vergleich dieses Signals U_{H} mit dem Stellsignal U_{ST} im Logikschaltkreis 3 festgestellt, welche Laufrichtung einzulegen ist, so daß die neue Laufrichtung rechts/links für den Motor 5 voreingestellt werden kann. Der Logikschaltkreis 3 vergleicht die Signalpegel der beiden Signale U_{H} und U_{ST} , die je nach Software für eine Umschaltung einen gleichen oder einen unterschiedlichen Pegel aufweisen müssen. Der Motor 5 wird dann auf diese Umschaltung vorbereitet oder behält die alte Laufrichtung bei, was durch entsprechende Ausgangssignale der Brückenendschaltung 6 definiert wird.

Bei Anliegen eines neuen umgekehrten Stellsignals U_{ST} vom Steuergerät wird nunmehr der Motor 5 in eine neue Laufrichtung bewegt. Dabei wiederholt sich diese Prozedur, wobei der Hall-Schalter 2 erneut schaltet und dieser ein neues Signal U_{H} an den Logikschaltkreis 3 gibt, der Motor 5 abgeschaltet und dieser auf seine Laufrichtung vorbereitet wird.

Insbesondere bei einem Neustart entfällt in vorteilhafter Art und Weise eine Abfrage des Schaltzustandes des Hall-Schalter 2, eine Abfrage der aktuellen Stellung des Stellorgans 20 sowie des Motors 5.

In einer besonderen Variante, wie in Fig.1a dargestellt, wird anstelle des Segmentmagneten 10 ein dünnwandiger diametraler Ringmagnet 11 verwendet, dessen Feldabwicklung linear ist. Der hier verwendete Hall-Schalter 2, der gleichfalls programmierbar ist, reagiert dann nicht auf eine Polungsumkehr, sondern auf das Erreichen eines vorgegebenen Spannungswertes U_{R} , der in den Hall-Schalter 2 einprogrammiert worden ist. Durch die Linearität der Feldabwicklung ist bei der Programmierung dieser Größe ein bestimmter Spannungswert U_{R} zugeordnet.

Bei einem Stellorgan 20, beispielsweise einer Drosselklappe, die bekanntlich zwei Zustände einnimmt, entweder "Voll-Auf" oder "Voll-Zu", erfolgt das Umschalten in eine andere Laufrichtung, wenn die Klappe ihre Endlagen 0° oder 90° erreicht hat.

Bei einem Stellorgan 20, das in kleineren Winkelpositionen stufenmäßig einzustellen ist, werden diese vorzugsweise in den Hall-Schalter 2 einprogrammiert. Eine Laufrichtungumschaltung erfolgt dabei je nach Programmierung. Vorteilhaft für dieses Stellorgan 20 ist dann die Verwendung des Diametralringmagneten 11, wobei auch ein fein segmentierter Magnet 10 zum Einsatz kommen kann.
Mit dieser bevorzugten Ausführung sind auch Stellorgane 20 mit Endlagen kleiner als 90° zu versehen, da diese Endlagen in den Hall-Schalter 2 einprogrammiert werden können.

Der Vollständigkeit halber ist in Fig. 2 ein Stellorgan 20 nach dem Stand der Technik aufgezeigt, das mit dem Magneten 1 (10, 11) funktional verbunden ist.
Es kann als Magnet auch ein sektorenförmig am Umfang oder sektorenförmig auf der Fläche unterschiedlich gepolter Stabmagnet (nicht näher dargestellt) verwendet werden, wobei die rotierende Bewegung des Stellorgans in eine lineare Bewegung des Magneten 1 gegenüber dem Hall-Schalter 2 umgewandelt wird, was sich in einer Hin- und Herbewegung des Magneten 1 widerspiegelt.

Bei anderen Winkelstellungen, beispielsweise 0° und 180°, kann auch ein einfacher Diametralmagnet als Magnet 1 angewendet werden (nicht näher dargestellt).

## Patentansprüche

1. Steuereinrichtung für einen Motor (5) zur Verstellung eines Stellorgans (20), die miteinander funktional verbunden sind, wobei ein Magnet (1,10,11) auf einer Welle des Stellorgans (20) angebracht ist, dem wenigstens ein Hall-Schalter (2) derart zugeordnet ist, daß dieser bei Verstellung des Magneten (1,10,11) wenigstens ein Signal (U_{H}) erzeugt, **dadurch gekennzeichnet, daß**
- das Signal (U_{H}) für die Voreinstellung einer Laufrichtung des Motors (5) dient, indem
- dieses Signal (U_{H}) auf einen Logikschaltkreis (3) geführt wird, welcher ausgangsseitig mit einer Brückenendschaltung (4) verbunden ist, wobei
- im Logikschaltkreis (3) über einen Vergleich dieses Signals (U_{H}) mit einem am anderen Eingang (E1) des Logikschaltkreises (3) anliegenden Stellsignal (U_{ST}) festgestellt wird, welche Laufrichtung einzulegen ist, und wobei
- am Ausgang der Brückenendschaltung (4) ein entsprechendes Ansteuersignal für den Motor (5) ausgegeben wird.

2. Steuereinrichtung nach Anspruch 1, **dadurch gekennzeichnet, daß**
- der Hall-Schalter (2) programmierbar ist, in den
- unterschiedliche Winkelpositionen des Stellorgans (20) einprogrammiert sind.

3. Steuereinrichtung nach Anspruch 2, **dadurch gekennzeichnet, daß**
- die Endlagenwinkel frei wählbar einprogrammiert werden können.

4. Steuereinrichtung nach einem der Ansprüche 1 bis 3, **dadurch gekennzeichnet, daß**
- der Magnet (1) ein segmentierter Magnet (10) ist.

5. Steuereinrichtung nach einem der Ansprüche 1 bis 3, **dadurch gekennzeichnet, daß**
- der Magnet (1) ein Diametralmagnet ist.

6. Steuereinrichtung nach Anspruch 4 oder 5, **dadurch gekennzeichnet, daß**
- das Signal (U_{H}) bei detektierter Polungsumkehrung zwischen Nord (N) und Süd (S) erzeugt wird.

7. Steuereinrichtung nach einem der Ansprüche 1 bis 3, **dadurch gekennzeichnet, daß**
- der Magnet (1) ein Ring - oder Teilringmagnet (11) ist.

8. Steuereinrichtung nach Anspruch 6, **dadurch gekennzeichnet, daß**
- das Signal (U_{H}) bei Erreichen eines vorprogrammierten, der Feldabwicklung des Ringmagneten oder Teilringsmagneten (11) enstrpechenden Spannungswertes (U_{R}) erzeugt wird.

## Claims

1. Control means for a motor (5) for adjusting an actuator (20), which are operatively connected, a magnet (1, 10, 11) being provided on a shaft of the actuator (20), to which magnet is associated at least one Hall switch (2) such that it generates at least one signal (U_{H}) when adjusting the magnet (1, 10, 11), **characterized in that**
- the signal (U_{H}) serves for the pre-adjustment of the direction of rotation of the motor (5), by
- conducting this signal (U_{H}) to a logic circuit (3), which has its output side connected with a bridge terminating circuit (4), wherein
- the direction of rotation to be followed is determined in the logic circuit (3) by comparing this signal (U_{H}) with an actuation signal (U_{ST}) applied to the other input (E1) of the logic circuit (3), and wherein
- a corresponding drive signal for the motor (5) is outputted at the output of the bridge terminating circuit (4).

2. The control means of claim 1, **characterized in that**
- the Hall switch (2) is programmable, wherein
- different angular positions of the actuator (20) are programmed into the same.

3. The control means of claim 2, **characterized in that**
- the angles of the end positions are freely programmable.

4. The control means of one of claims 1 to 3, **characterized in that**
- the magnet (1) is a segmented magnet (10).

5. The control means of one of claims 1 to 3, **characterized in that**
- the magnet (1) is a diametric magnet.

6. The control means of claim 4 or 5, **characterized in that**
- the signal (U_{H}) is generated when a polarity reversal between north (N) and south (S) is detected.

7. The control means of one of claims 1 to 3, **characterized in that**
- the magnet (1) is an annular magnet or a sectional annular magnet (11).

8. The control means of claim 6, **characterized in that**
- the signal (U_{H}) is generated when a pre-programmed voltage value (U_{R}) is reached that corresponds to the field unwinding of the annular magnet or sectional annular magnet (11).

## Revendications

1. Dispositif de commande d'un moteur pour régler un actionneur (20), qui sont opérativement liés, un aimant (1, 10, 11) étant logé sur un arbre de l'actionneur (20), auquel aimant est associé au moins un commutateur à effet Hall (2) de sorte que ledit commutateur produit au moins un signal (U_{H}) quand l'aimant (1, 10, 11) est actionné, **caractérisé en ce que**
- le signal (U_{H}) sert à prérégler une direction de rotation du moteur (6), par
- alimentant ce signal (U_{H}) à un circuit logique (3), dont la sortie est reliée à un pont de terminaison (4),
- la direction de rotation à suivre étant déterminée dans le circuit logique (3) à partir d'une comparaison de ce signal (U_{H}) avec un signal de réglage (U_{ST}) présent à l'autre entrée (E1) du circuit logique (3),
- un signal de commande correspondant pour le moteur (5) étant sorti à la sortie du pont de terminaison (4).

2. Dispositif de commande selon la revendication 1, **caractérisé en ce que**
- le commutateur à effet Hall (2) est programmable,
- différentes positions angulaires de l'actionneur (20) étant programmées dans ledit commutateur.

3. Dispositif de commande selon la revendication 2, **caractérisé en ce que**
- les angles des positions extrêmes peut être programmés librement.

4. Dispositif de commande selon une des revendications 1 à 3, **caractérisé en ce que**
- l'aimant (1) est un aimant segmenté (10).

5. Dispositif de commande selon une des revendications 1 à 3, **caractérisé en ce que**
- l'aimant (1) est un aimant diamétral.

6. Dispositif de commande selon la revendication 4 ou 5, **caractérisé en ce que**
- le signal (U_{H}) est généré quand une inversion de polarité est détectée entre le nord (N) et le sud (S).

7. Dispositif de commande selon une des revendications 1 à 3, **caractérisé en ce que**
- l'aimant (1) est un aimant en forme d'anneau ou d'un segment d'anneau.

8. Dispositif de commande selon la revendication 6, **caractérisé en ce que**
- le signal (U_{H}) est généré quand une valeur de tension (U_{R}) préprogrammée est atteinte, qui correspond au développement du champ de l'aimant en forme d'anneau ou d'un segment d'anneau (11).
